# EUROPÄISCHE PATENTSCHRIFT

(11) **EP 0 601 315 B1**
(45) Veröffentlichungstag und Bekanntmachung des Hinweises auf die Patenterteilung: **29.12.1997**
(21) Anmeldenummer: 93116931.2
(22) Anmeldetag: 20.10.1993
(51) Int. Cl.: H01R 13/642

(54) **Steckverbinder**
Connector
Connecteur

(30) Priorität: 12.11.1992 DE 4238157
(43) Veröffentlichungstag der Anmeldung: 15.06.1994
(73) Patentinhaber: ITT Cannon Gesellschaft mit beschränkter Haftung, D-71384 Weinstadt (DE)
(72) Erfinder: Kuhla, Helmut, D-71384 Weinstadt (DE)
(74) Vertreter: Fuhlendorf, Jörn, Dipl.-Ing.

(56) Entgegenhaltungen:
- DE-A- 2 433 729
- FR-A- 635 762
- US-A- 2 790 153
- US-A- 4 386 820
- IBM TECHNICAL DISCLOSURE BULLETIN., Bd.25, Nr.11A, April 1983, NEW YORK US Seiten 5699 - 5701 G. L. KEHLEY, J. J. KERSHAW AND S. J. ROMAN 'PRINTED WIRING CARD POLARIZATION PLUGS'

## Beschreibung

Die Erfindung betrifft einen Steckverbinder, mit einem Stiftstecker und einem Buchsenstecker nach dem Oberbegriff des Anspruchs 1.

Derartige Steckverbinder sind bekannt. Bei diesen ist vorgesehen, daß die Kontaktelemente einer jeden Kontaktanordnung in einer oder mehreren parallelen Reihen angeordnet sind. Diese Symmetrie in der Anordnung der Kontaktelemente bezüglich einer in Steckrichtung verlaufenden Achse bringt aber in nachteiliger Art und Weise mit sich, daß der Stiftstecker und der Buchsenstecker in mehreren Positionen ineinander einsteckbar sind. Um dies zu vermeiden ist bei den bekannten Steckverbindern vorgesehen, daß jeder der beiden Stecker ein im wesentlichen trapezförmig geformtes Frontteil aufweist, welche jeweils nur in einer einzigen, definierten Orientierung von Stiftsteckern und Buchsenstecker ineinander einschiebbar sind. Eine derartige Konstruktion zur Verhinderung einer möglichen Positions-Vertauschung beim Steckvorgang besitzt jedoch den Nachteil, daß sie insbesondere nach längerem Gebrauch des Steckverbinders nicht mehr zuverlässig funktioniert: Durch bei der Herstellung der trapezförmigen Frontteile unvermeidliche Herstellungstoleranzen sowie durch die beim oftmaligen Ein- und Ausstecken auftretenden Verschleißerscheinigungen tritt ein Spiel zwischen den beiden Frontteilen auf, welches es dann ermöglicht, den Buchsenstecker und den Stiftstecker in einer gegenüber der ordnungsgemäßen Lage vertauschten Position ineinander zu stecken. Dies führt in nachteiliger Art und Weise dann zu einer Vertauschung einander zugeordneter Kontaktelemente von Stiftstecker und Buchsenstecker, welche zur Funktionsunfähigkeit sowie zu schweren Beschädigungen der durch den Steckverbinder verbundenen Geräte führen kann.

Die DE-A-25 32 885 weist eine Steckvorrichtung mit einem Stiftstecker und einem Buchsenstecker auf, bei der der Stiftstecker aus einem Block aus elektrisch isolierendem Material besteht. Dieser weist ein aus vier symmetrisch zurEinsteckrichtung angeordneten Kontakten bestehendes Kontaktfeld auf. Der Steckerverbinder weist ferner einen an seinem Außenrand angeordneten Nocken auf, der mit einem entsprechenden Abschnitt des Buchsensteckers zusammenwirkt.

Zur Codierung der Steckvorrichtung ist vorgesehen, daß der Stiftstecker und der Buchsenstecker jeweils eine Kammer aufweisen, in die ein Verschlüsselungsorgan einsetzbar ist. Dieses besteht aus einem Körper, dessen Querschnitt demjenigen des vorderen Teils der Kammer entspricht. Das Verschlüsselungsorgan weist einen schrägen Teil und zwei Schenkel auf, die mit als Widerhaken ausgebildeten Vorsprüngen versehen sind. Wird das Verschlüsselungsorgan in die Kammer eingeführt, so schnappen die Vorsprünge im hinteren Teil der Kammer ein und halten das Verschlüsselungsorgan zurück.

Es ist dieser Druckschrift also nicht zu entnehmen, einen Isolierkörper mit Positionierelementen zu versehen und die Positionierelemente innerhalb der entsprechenden Kontaktanordnung anzuordnen, da in der genannten Druckschrift zur Codierung Verschlüsselungsorgane verwendet werden, die in entsprechende Kammern des Stift- und des Buchsensteckers einsetzbar sind, wobei diese Kammern außerhalb des Kontaktfeldes liegen.

Aus der FR-A-635762 ist eine Steckvorrichtung bekannt geworden, bei welcher der Stift- und der Buchsenstecker komplementäre Positionierelemente aufweisen, die jeweils innerhalb der Kontaktanordnung angeordnet sind und die asymmetrisch zu der in Steckrichtung verlaufenden Symmetrieachse der Kontaktanordnung ausgeführt sind, wobei in diesem Fall jedem Kontaktelement ein Positionierelement zugeordnet ist. Asymmetrische Frontteile an den einzelnen Steckern sind bei dieser Vorrichtung nicht vorgesehen.

Die DE-A-23 40 773 beschreibt eine Übergabesteckverbindung für einen mit Federleisten bestückten Drahtungsaufbau, bei dem zwecks vollständiger Bestückung Leiterplatten tragende Messerleisten auf die Federleisten steckbar und diese derart mit den Aufbauschienen bzw. der Steckerplatten des Verdrahtungsaufbaus verbunden sind, daß ihre Anschlußstifte über die Verdrahtungsebene hinausragen. Um etwaige Fehlsteckungen zu vermeiden, ist vorgesehen, daß ein bezüglich der Außenabmessungen mit den Federleisten übereinstimmender und zwischen die Federleisten einsetzbarer Buchsenadapter und eine mit diesem zusammenwirkende Buchsenleiste jeweils paarweise mit Codierelementen versehen sind.

Das DE-U-1 860 657 beschreibt eine Einrichtung zum Verbinden von Leitungen, die einen Stiftstecker und einen Buchsenstecker aufweist. Um eine Vertauschungssicherheit zu erreichen, ist vorgesehen, daß die nicht verwendeten Buchsenkontakte der Kontaktanordnung des Buchsensteckers verschlossen sind und daß die nicht verwendeten Stiftkontakte der Kontaktanordnung weggelassen sind. Die aus diesm Gebrauchsmuster bekannte Steckvorrichtung weist also keine symmetrisch zu einer in Einsteckrichtung verlaufenden Symmetrieachse angeordnete Kontaktanordnung auf, so daß bei dieser Steckvorrichtung das o.g. Problem der Vertauschung überhaupt nicht auftritt.

Die US-A-4 764 129 beschreibt eine einen Stiftstecker und einen Buchsenstecker aufweisende Steckvorrichtung. Zur Vermeidung von Vertauschungen ist vorgesehen, daß das Gehäuse des einen Teils einen nasenartigen Vorsprung aufweist, der in eine entsprechende Ausnehmung des anderen Teils eingreift.

Es ist daher Aufgabe der Erfindung, einen Steckverbinder der eingangs genannten Art derart weiterzubilden, daß dessen Stiftstecker vertauschungssicher in den Buchsenstecker einsteckbar ist.

Diese Aufgabe wird erfindungsgemäß durch eine Steckvorrichtung gelöst, wie sie in Anspruch 1 angegeben ist.

Bei dem erfindungsgemäßen Steckverbinder passen in vorteilhafter Art und Weise Stiftstecker und Buchsenstecker nur in einer einzigen Orientierung zusammen. Durch die erfindungsgemäßen Maßnahmen wird daher in besonderes einfacher Art und Weise eine Lage-Vertauschung des Stiftsteckers und des Buchsensteckers beim Ineinanderstecken verhindert, so daß eine Vertauschung von Kontaktelementen, die zu einer Fehlfunktion der durch den erfindungsgemäßen Steckverbinder gekoppelten Geräte führt, ausgeschlossen ist. Die Ausbildung des Isolierkörper des Stiftsteckers mit einem innerhalb der Kontaktanordnung angeordneten ersten Positionierelement sowie die Ausbildung des Isolierkörpers des Buchsensteckers mit einem zum ersten Positionierelement komplementär geformten zweiten Positionierelement und eine asymmetrische Ausführung der Positionierelemente bezüglich einer in Steckrichtung verlaufenden Symmetrieachse aufweisenden bringt in vorteilhafter Art und Weise eine Vertauschungssicherheit der beiden Bestandteile des Steckverbinders mit sich.

Eine vorteilhafte Weiterbildung der Erfindung sieht vor, daß die asymmetrische Ausführung des Stiftsteckers und des Buchsensteckers durch eine asymmetrische Formgebung der Positionierelemente der Isolierkörper realisiert ist. Durch diese Maßnahme wird in besonders vorteilhafter Art und Weise erreicht, daß jeweils ein entsprechend asymmetrisch geformtes Positionierelement pro Stiftstecker und pro Buchsenstecker ausreichend ist, um eine Vertauschungssicherheit der beiden Stecker des erfindungsgemäßen Steckverbinders zu erreichen.

Eine weitere vorteilhafte Weiterbildung der Erfindung sieht vor, daß die asymmetrische Ausführung des erfindungsgemäßen Steckverbinders durch eine asymmetrische Anordnung der Positionierelemente realisiert ist. Durch die beiden eben genannten Möglichkeiten zur Erzeugung der erforderlichen Asymmetrie ist es besonders einfach möglich, die Ausführung der Positionierelemente dem jeweiligen Einsatzzweck anzupassen.

Eine weitere vorteilhafte Weiterbildung der Erfindung sieht vor, daß das das erste und zweite Positionierelement jeweils aus asymmetrisch angeordneten Teilelementen bestehen. Durch diese erfindungsgemäßen Maßnahmen wird eine redundante Auslegung erreicht, so daß gewährleistet ist, daß der Stiftstecker und der Buchsenstecker selbst dann nur in einer definierten Lage ineinander gesteckt werden können, wenn eines oder mehrere der Teilelemente in Folge von Abnutzungserscheinungen ihre Funktion verlieren.

Weitere vorteilhafte Weiterbildungen ergeben sich aus den Unteransprüchen.

Ein Ausführungsbeispiel der Erfindung wird im folgenden anhand der beiliegenden Zeichnungen näher beschrieben. Es zeigen:
- Figur 1a: eine Vorderseite eines Stiftsteckers eines Auführungsbeispiels;
- Figur 1b: eine Vorderseite eines Buchsensteckers des Ausführungsbeispiels;
- Figur 2a: einen Querschnitt durch den Stiftstecker entlang der Linie II-II der Fig. 1a;
- Figur 2b: einen Querschnitt durch den Buchsenstecker entlang der Linie III-III der Fig. 1b;

Die Figuren 1a und 2a zeigen einen Stiftstecker 11 eines Steckverbinders 10. Aus Gründen der Übersichtlichkeit wurden in Figur 1a Kontaktelemente des Stiftsteckers 11 weggelassen. Der Stiftstecker 11 besteht aus einem Metallgehäuse 12, welches sich aus einem im wesentlichen trapezförmigen Frontteil 13, einem rückwärtigen Teil 16 (s. Fig. 2a) und einer zwischen beiden Teilen 13,16 angeordneten Befestigungsplatte 14 zusammensetzt. In der Befestigungsplatte 14 befinden sich zwei Bohrungen 15, die mit in den Figuren nicht gezeigten Befestigungsmitteln zur Sicherung des zusammengesetzten Steckverbinder zusammenwirken. Der rückwärtige Teil 16 des Stiftsteckers 11 umschließt einen Isolierkörper 18, der von drei Bohrungen 19 für jeweils ein Kontaktelement 21 der Kontaktanordnung 20 des Steckverbinders 11 durchsetzt ist.

Der in den Figuren 1b und 2b gezeigte Buchsenstecker 31 besteht ebenfalls aus einem Metallgehäuse 32 mit einem im wesentlichen trapezförmigen Frontteil 33, einem rückwärtigen Teil 36 und einer zwischen diesen beiden Teilen 33,36 angeordneten Befestigungsplatte 34 mit zwei Bohrungen 35. Aus Übersichtlichkeitsgründen sind in Figur 1b ebenfalls die Kontaktelemente des Buchsensteckers 31 weggelassen. Der Frontteil 33 des Buchsensteckers 31 entspricht in seiner Form dem Frontteil 13 des Stiftsteckers 11 mit dem Unterschied, daß er etwas kleiner ist, so daß er in den Frontteil 13 des Stiftsteckers 11 einsteckbar ist. Der Frontteil 33 und der rückwärtige Teil 36 umschließen einen Isolierkörper 38, der von drei Bohrungen 39 für Kontaktelemente 41 einer Kontaktanordnung 40 des Buchsensteckers 31 durchsetzt ist.

Wichtig ist nun, daß der Isolierkörper 18 des Stiftsteckers 11 ein als Vorsprung 25 ausgefürtes erstes Postionierelement aufweist, welches mit einem als Ausnehmung 45 ausgebildeten, komplementär geformten zweiten Postionierelement des Isolierkörpers 38 des Buchsensteckers 31 zusammenwirkt. Hierbei ist vorgesehen, daß der Vorsprung 25 des Frontteils 13 des Stiftsteckers 11 eine im wesentlichen trapezförmige Gestalt aufweist. Demgemäß weist die Ausnehmung 45 des Frontteils 33 des Buchsensteckers 31 ebenfalls eine im wesentlichen trapezförmige Ausgestaltung auf.

Die beschriebene trapezförmige Gestalt des Vorsprungs 25 und der Ausnehmung 45 sind nicht die einzig möglichen Ausbildungsformen des ersten und des zweiten Positionierelements. Vielmehr sind eine Reihe weiterer Ausgestaltungen möglich. Diese müssen ledigich asymmetrisch zu einer gemeinsamen und in Steckrichtung A verlaufenden Symmetrieachse S der beiden Kontaktanordnungen 20,40 sein. Durch diese Asymmetrie der Positionierelemente 25,45 wird die durch die Symmetrie der Kontaktanordnungen 20,40 hervorgerufene Lage-Vertauschbarkeit der beiden Stecker 11,31 eliminiert, so daß der Stiftstecker 11 nunmehr in einer einzigen, definierten Lage in den Buchsenstecker 31 einschiebbar ist.

Durch die im wesentlichen trapezförmigen Frontteile 13,33 und den im wesentlichen trapezförmigen Vorsprung 25 des Stiftsteckers 11 und die komplementär hierzu geformte Ausnehmung 45 des Buchsensteckers 31 wird in vorteilhafter Art und Weise eine doppelte Sicherung gegenüber einer Lage-Vertauschung von Stiftstecker 11 und Buchsenstecker 31 erreicht.

Es ist jedoch in vorteilhafter Art und Weise auch möglich, das erste und das zweite Positionierelement 25 und 45 der beiden Stecker 11,31 allein zur Vertauschungs-Verhinderung zu verwenden. Hierzu ist es lediglich erforderlich, diese beiden Positionierelemente 25,45 mit einer derartigen Asymmetrie zu versehen, daß trotz der Symmetrie der Kontaktanordnungen 20,40 der Stiftstecker 11 und der Buchsenstecker 31 aufgrund dieser Positionierelemente nur in einer einzigen, definierten Lage zusammensteckbar sind.

In die Bohrungen 19 des Isolierkörpers 18 ist die Kontaktanordnung 20 mit drei Kontaktelementen 21 eingesteckt. Jedes Kontaktelement 21 besteht aus einem vorderen Verbindungsteil 22, einem Mittelteil 23 und einem rückwärtigen Anschlußteil 24. Der vordere Verbindungsteil 22 ist entweder als Stift oder als Buchse ausgebildet und reicht ungefähr bis zu einer Vorderkante 13' des Frontteils 13. Wie aus dieser Figur ersichtlich ist, erstreckt sich der im wesentlichen trapezförmige Vorsprung 25 von der den Isolierkörper 18 begrenzenden Befestigungsplatte 14 durch den Frontteil 13 hindurch bis zu dessen Vorderkante 13'. Der Mittelteil 23 ist vom Isolierkörper 18 gehalten. Die rückwärtigen Anschlußteile 24 ragen aus dem rückwärtigen Teil 16 des Stiftsteckers 11 heraus.

In den Bohrungen 39 des Isolierkörpers 38 ist die Kontaktanordnung 40 mit drei Kontaktelemente 41 eingesteckt, deren vordere Verbindungsteile 42 zu den vorderen Verbindungsteilen der Kontaktelemente 21 des Stiftsteckers 11 komplementär ausgeführt sind. Die vorderen Verbindungsteile 42 der Kontaktelemente 41 sowie deren Mittelteile 43 sind vom Isolierkörper 38 umgeben, der sich von einer Vorderkante 33' des Frontteils 33 bis in den rückwärten Teil 36 des Buchsensteckers 31 erstreckt. Hiervon ist das mittlere Kontaktelement 41' der Kontaktanordnung ausgenommen, dessen vorderes Verbindungsteil 42' in die im wesentlichen trapezförmige Ausnehmung 45 des Isolierkörpers 38 hereinragt.

Abschließend ist anzuführen, daß die beschriebene Asymmetrie des ersten und des zweiten Positionierelements 25 und 45 nicht nur durch eine asymmetrische Formgebung dieser Elemente erreicht werden kann. Vielmehr ist es auch möglich diese Positionierelemente jeweils aus mindestens zwei Teilelementen zu bilden und die erforderliche Asymmetrie durch eine asymmetrische Anordnung dieser Teilelemente zu erreichen, welche ihrerseits entweder asymmetrisch oder sphärisch geformt sind.

## Patentansprüche

1. Steckvorrichtung (10) mit einem Stiftstecker (11) und einem Buchsenstecker (31), die jeweils ein einen Isolierkörper (18; 38) umschließendes Gehäuse (12; 32) aufweisen, wobei in jedem Gehäuse eine mehrere Kontaktelemente (21; 41) aufweisende Kontaktanordnung (20; 40) aufgenommen ist, die Kontaktelemente (21; 41) der Kontaktanordnung (20; 40) symmetrisch zu einer in Steckrichtung (A) verlaufenden Symmetrieachse (S) angeordnet sind, und wobei der Stiftstecker (11) und der Buchsenstecker (31) ein in Bezug auf die Symmetrieachse (S) der Kontaktanordnungen (20, 40) asymmetrisch geformetes Frontteil (13, 33) aufweisen, dadurch gekennzeichnet dass der Isolierkörper (18) des Stiftsteckers (11) ein innerhalb dessen Kontaktanordnung (20) angeordnetes erstes Positionierelement (25) und der Isolierkörper (38) des Buchsensteckers (31) ein innerhalb dessen Kontaktanordnung (40) angeordnetes zweites Positionierelement (45) aufweist, dass das erste Positionierelement (25) komplementär zum zweiten Positionierelement (45) geformt ist, dass die Positionierelemente (25, 45) asymmetrisch zu der in Steckrichtung (A) verlaufenden Symmetrieachse (S) der Kontaktanordnung (20; 40) ausgeführt sind und als Kontaktkammer ausgebildet sind, wobei innerhalb der Positionierelemente (25 bzw. 45) komplementäre Kontakte (22 bzw. 42') angeordnet sind.

2. Steckvorrichtung nach Anspruch 1, dadurch gekennzeichnet, dass die asymmetrische Ausführung durch eine asymmetrische Formgebung der Positionierelemente (25,45) realisiert ist.

3. Steckvorrichtung nach Anspruch 1 oder 2, dadurch gekennzeichnet, dass die asymmetrische Ausführung durch eine asymmetrische Anordnung der Positionierelemente (25,45) realisiert ist.

4. Steckvorrichtung nach einem der Ansprüche 1 bis 3, dadurch gekennzeichnet, dass das erste (25) und das zweite Positionselement (45) aus mehreren Teilelementen bestehen.

5. Steckverbinder nach einem der Ansprüche 1 bis 5, dadurch gekennzeichnet, dass eines der beiden Positionierelemente (25,45) als Vorsprung (25) und das andere als Ausnehmung (45) ausgebildet ist.

6. Steckverbinder nach Anspruch 5, dadurch gekennzeichnet, dass der Vorsprung (25) und die Ausnehmung (45) im wesentlichen trapezförmig sind.

## Claims

1. Connector device (10) with a connector plug (11) and a connector socket (31) which in each case comprise a casing (12; 32) surrounding an insulator (18; 39), whereby a contact arrangement (20; 40) comprising several contact elements (21; 41) is received in each casing, the contact elements (21; 41) pertaining to the contact arrangement (20; 40) are arranged symmetrically in relation to an axis of symmetry (S) extending in the plug-in direction (A) and whereby the connector plug (11) and the connector socket (31) comprise a front part (13, 33) that is shaped asymmetrically with respect to the axis of symmetry (S) of the contact arrangements (20, 40), characterised in that the insulator (18) of the connector plug (11) comprises a first positioning element (25) arranged within the contact arrangement (20) of said connector plug and the insulator (38) of the connector socket (31) comprises a second positioning element (45) arranged within the contact arrangement (40) of said connector socket, in that the first positioning element (25) is shaped so as to be complementary to the second positioning element (45), in that the positioning elements (25, 45) are constructed asymmetrically in relation to the axis of symmetry (S) of the contact arrangement (20; 40) extending in the plug-in direction (A) and are designed as a contact cavity, complementary contacts (22 and 42') being arranged within the positioning elements (25 and 45).

2. Connector device according to Claim 1, characterised in that the asymmetrical construction is achieved by an asymmetrical shaping of the positioning elements (25, 45).

3. Connector device according to Claim 1 or 2, characterised in that the asymmetrical construction is achieved by an asymmetrical arrangement of the positioning elements (25, 45).

4. Connector device according to one of Claims 1 to 3, characterised in that the first positioning element (25) and the second positioning element (45) consist of several constituent elements.

5. Connector according to one of Claims 1 to 4, characterised in that one of the two positioning elements (25, 45) is designed as a projection (25) and the other is designed as a recess (45).

6. Connector according to Claim 5, characterised in that the projection (25) and the recess (45) are substantially trapezoidal.

## Revendications

1. Dispositif d'enfichage (10) comprenant un connecteur mâle (11) et un connecteur femelle (31) qui présentent respectivement un boîtier (12; 32) entourant un corps isolant (18 ; 38), un agencement de contact (20 ; 40) présentant plusieurs organes de contact (21 ; 41) étant prévu dans chaque boîtier, les organes de contact (21 ; 41) des agencements de contact (20; 40) étant disposés symétriquement par rapport à un axe de symétrie (S) s'étendant dans une direction d'enfichage (A), le connecteur mâle (11) et le connecteur femelle (31) présentant une partie frontale (13, 33) formée de manière asymétrique par rapport à l'axe de symétrie (S) des agencements de contact (20, 40), caractérisé en ce que les corps isolants (18; 38) du connecteur mâle (11) et du connecteur femelle (31) présentent respectivement un premier organe de positionnement (25) à l'intérieur de l'agencement de contact (20) et un deuxième organe de positionnement (45) à l'intérieur de l'agencement de contact (40), en ce que le premier organe de positionnement (25) est formé comme étant complémentaire du deuxième organe de positionnement (45), en ce que les organes de positionnement (25, 45) sont réalisés de manière asymétrique par rapport à l'axe de symétrie (S) des agencements de contact (20; 40) qui s'étend dans une direction d'enfichage (A) et sont formés comme des chambres de contact, des contacts complémentaires (22 ou 42') étant disposés à l'intérieur des organes de positionnement (25 ou 45).

2. Dispositif d'enfichage selon la revendication 1, caractérisé en ce que la réalisation asymétrique est obtenue par une formation asymétrique des organes de positionnement (25, 45).

3. Dispositif d'enfichage selon la revendication 1 ou 2, caractérisé en ce que la réalisation asymétrique est obtenue par une disposition asymétrique des organes de positionnement (25, 45).

4. Dispositif d'enfichage selon l'une des revendications 1 à 3, caractérisé en ce que les premier (25) et deuxième (45) organes de positionnement sont constitués de plusieurs éléments partiels.

5. Dispositif d'enfichage selon l'une des revendications 1 à 5, caractérisé en ce qu'un des deux organes de positionnement (25, 45) est formé comme une saillie (25) et l'autre est formé comme une cavité (45).

6. Dispositif d'enfichage selon la revendication 5, caractérisé en ce que la saillie (25) et la cavité (45) sont de forme essentiellement trapézoïdale.
